# FASCICULE DE BREVET EUROPEEN

(11) **EP 0 041 439 B1**
(45) Date de publication et mention de la délivrance du brevet: **01.02.1984**
(21) Numéro de dépôt: 81400833.0
(22) Date de dépôt: 26.05.1981
(51) Int. Cl.: A63B 61/00

(54) **Dispositif de séchage d'un objet prismatique**
Vorrichtung zum Trocknen eines prismatischen Gegenstandes
Device for drying a prismatic object

(30) Priorité: 04.06.1980 FR 8012421
(43) Date de publication de la demande: 09.12.1981
(73) Titulaire: Tebaldi, Jacques, F-41400 Saint Georges Sur Cher (FR)
(72) Inventeur: Tebaldi, Jacques, F-41400 Saint Georges Sur Cher (FR)
(74) Mandataire: Marquer, Francis

## Description

L'invention a pour objet un dispositif en forme de pince munie d'une garniture absorbante, plus particulièrement destinée au séchage des manches de raquettes, ou autres objets de forme prismatique.

Le cuir ou autre élément de protection du manche d'une raquette de tennis s'humidifie par sudation des mains.

Le brevet belge 394487 déposé le 20 Février 1953 prévoit de faire comporter à une raquette de tennis un manchon à la fois élastique et absorbant, formé par un tissu fait en partie de caoutchouc et en partie d'un textile quelconque. Le pouvoir absorbant d'un tel revêtement est très limité.

Le brevet US 3 645 008, déposé le 16 Octobre 1970, prévoit de disposer dans une cavité ménagée à l'intérieur du manche d'une raquette de tennis, une cartouche absorbante contenant une matière déshydratante. La réalisation d'un tel manche est compliquée.

L'invention prévoit d'utiliser un dispositif de séchage distinct du manche.

Suivant l'invention, ce dispositif comprend deux mâchoires articulées autour d'un axe ccmmun et prolongées chacune par une poignée formant levier, chacune de ces mâchoires ménageant une cavité destinée à loger une garniture absorbante, les cavités ménagées dans les mâchoires ayant une forme complémentaire de cella de l'objet à sécher pour épouser la surface de celvi-ci quand la pince ainsi constituée est fermée.

Les diverses particularités, ainsi que les avantages de l'invention, apparaîtront clairement à la lumière de la description ci-après.

Au dessin annexé:
La figure 1 est une vue en perspective d'une pince conforme au mode d'exécution préféré de l'invention, fermée sur le manche d'une raquette et,
La figure 2 est une vue en coupe de cette pince, représentée en position ouverte.

Les deux mâchoires 1 et 2, en alliage d'aluminium ou autre matière sont munies d'une charnière pour s'articuler autour d'un axe 3 et forment chacune une cavité en forme de gouttière allongée, 4 et 5 respectivement. Ces deux cavités, sont conformées pour venir, lorsque la pince est fermée, épouser la zone de prise de la surface du manche de la raquette.

Il suffit alors d'introduire un mouchoir de papier, ou autre garniture absorbante, entre chaque cavité et le manche, pour assurer un séchage rapide et efficace, la pression relativement forte exercée par la pince favorisant l'absorption du liquide exsudé sur le manche.

Dans le mode d'exécution décrit, chaque cavité est garnie d'une pièce en matière élastique 41 -51 fixée par collage et qui facilite le contact de la garniture absorbante avec le manche.

Il va de soi que la garniture absorbante peut facilement être remplacée lorsqu'elle est imbibée de liquide.

Les mâchoires 1-2 sont prolongées par des poignées respectives 6-7 formant leviers. Le levier inférieur 7 est avantageusement muni d'un verrou 8 mobile en rotation autour d'un axe 9 et muni de crans 10. Un ressort 11 fixé à une extrémité au levier 7 et accroché à l'autre extrémité au verrou 8 est agencé de manière à pousser le verrou 8, dans le sens de la flèche, figure 2, vers la position armée où l'un des crans 10 coopère avec une lame élastique 12 vissée au fond de l'évidement 60 que comporte le levier 6. Dans cette position, on voit (figure 1) que le verrou 9 fait saillie à travers un orifice 61 managé dans le levier 6. Un serrage continu pendant la durée souhaitée est ainsi assuré. En excerçant une pression manuelle sur la partie supérieure accessible du verrou 8, on libère celui-ci et il vient s'escamoter, sous l'action du ressort 11. dans l'évidement 70 que comporte le levier 7.

La pression est réglable par choix de l'un des crans 10.

## Revendications

1. Dispositif de séchage d'un objet prismatique, caractérisé en ce qu'il comprend deux mâchoires (1 -2) articulées autour d'un axe commun (3) et prolongées chacune par une poignée formant levier (6 -7), chacune de ces mâchoires ménageant une cavité (4-5) destinée à loger une garniture absorbante, les cavités ménagées dans les mâchoires ayant une forme complémentaire de celle de l'objet à sécher, de manière à épouser la surface de celui-ci quand la pince ainsi constituée est fermée.

2. Dispositif selon la revendication 1, caractérisé en ce que ladite garniture absorbante est constituée par un mouchoir en papier posé à l'intérieur de la cavité.

3. Dispositif selon la revendication 1 ou 2, caractérisé en ce que chaque cavité est garnie d'une matière élastique (41 -51) sur laquelle on applique la garniture absorbante.

4. Dispositif selon l'une des revendications 1 à 3, caractérisé par un organe de verrouillage (8-12) permettant un serrage continu pendant la durée souhaitée.

5. Dispositif selon la revendication 4, caractérisé en ce que ledit organe de verrouillage comporte un verrou oscillant (8) muni de plusieurs crans (10) qui permettent un réglage de la pression.

## Patentansprüche

1. Vorrichtung zum Trocknen eines prismatischen Objekts, gekennzeichnet durch zwei um eine gemeinsame Achse (3) bewegliche Backen (1 -2) die beide um einen Griff (6-7), der einen Hebel bildet, verlängert sind; jede dieser Backen besitzt eine Vertiefung (4-5) zur Aufnahme einer saugfähigen Einlage. Die Form der so in den Backen gebildeten Vertiefungen ist komplementär zu der des zu trocknenden Objektes, um sich genau dessen Oberfläche anzupassen, wenn die so gebildete Zange geschlossen ist.

2. Vorrichtung nach Anspruch 1, dadurch gekennzeichnet, daß die saugfähige Einlage von einem in die Vertiefung eingelegten Papiertaschentuch gebildet wird.

3. Vorrichtung nach Anspruch 1 oder 2, dadurch gekennzeichnet, daß jede Vertiefung mit einem elastischen Material ausgelegt ist (41 -51) auf dem die Einlage angebracht wird.

4. Vorrichtung nach einem der Ansprüche 1 bis 3, gekennzeichnet durch ein Verriegelungsorgan (8-12) zum beständigen Zusammenpressen für die gewünschte Dauer.

5. Vorrichtung nach Anspruch 4, dadurch gekennzeichnet, daß besagtes Verriegelungsorgan einen schwenkbaren Riegel (8) mit mehreren Rastkerben zur Druckregulierung enthält.

## Claims

1. A device for drying a prismatic object, characterized in that it comprises two jaws (1 - 2) hinged about a commun pin (3) and each extended by a handle forming a lever (6, 7) each of these jaws defining a cavity (4-5) for housing an absorbant lining, the cavities defined in the jaws having a form complementary to the form of the object to be dried so as to follow exactly the surface of this latter when the tongs thus constituted are closed.

2. A device according to claim 1, wherein the said absorbant lining is formed by a paper handkerchief placed inside the cavity.

3. A device according to-claim 1 or 2, wherein each cavity is provided with a resilient material (41 -51) on which the absorbant lining is applied.

4. A device according to one of claims 1 to 3, characterized by a locking member (8, 12) providing continuous clamping for the desired length of time.

5. A device according to claim 4, characterized in that the said locking member comprises a pivotable catch (8) having several notches (10) which allow the pressure to be adjusted.
